# EUROPÄISCHE PATENTSCHRIFT

(11) **EP 0 673 765 B1**
(45) Veröffentlichungstag und Bekanntmachung des Hinweises auf die Patenterteilung: **16.04.1997**
(21) Anmeldenummer: 95104011.2
(22) Anmeldetag: 18.03.1995
(51) Int. Cl.: B41F 13/42

(54) **Aufhängung für eine als Schutz vor den Druckwerkszylindern einer Druckmaschine dienenden Einrichtung**
Support for a printing cylinder protection device of a printing machine
Support pour un dispositif de protection des cylindres d'impression d'une machine d'impression

(30) Priorität: 25.03.1994 DE 4410305
(43) Veröffentlichungstag der Anmeldung: 27.09.1995
(73) Patentinhaber: MAN Roland Druckmaschinen AG, 63075 Offenbach (DE)
(72) Erfinder: Simeth, Claus, D-65366 Geisenheim (DE)
(74) Vertreter: Marek, Joachim, Dipl.-Ing.

(56) Entgegenhaltungen:
- DE-A- 4 012 949
- DE-A- 4 224 832

## Beschreibung

Die Erfindung betrifft eine Aufhängung für eine als Schutz vor den Druckwerkszylindern einer Druckmaschine dienenden Einrichtung gemäß dem Oberbegriff von Anspruch 1.

Bei Druckmaschinen der Baureihe R 700 der MAN Roland Druckmaschinen AG ist jeweils an der Auslegerseite eines Druckwerkes ein vertikal verfahrbarer Schutz angeordnet, welcher etwa die halbe Höhe des Druckwerkes abdeckt. Oberhalb dieses vertikal verfahrbaren Schutzes ist, bezogen auf die Normalposition, jeweils eine weitere Verschutzung vor den Farbwerkswalzen sowie dem Farbkasten angeordnet. Dieser vertikal verfahrbare Schutz ist dabei jeweils über eine am Seitenständer der Antriebs- und der Bedienseite angebrachte Linearführung aufgehängt und über einen pneumatischen Arbeitszylinder zu betätigen.

Aus der DE 4 224 832 A1 ist eine als Schutz vor den Druckwerkszylindern vertikal verfahrbare Einrichtung bekannt, welche als Magazin für den automatischen Druckplattenwechsel ausgebildet ist. Dieses Magazin ist um eine horizontale Achse schwenkbar, wobei diese Achse mit ihren beiden Enden in jeweils einer am Seitenständer der Antriebs- und Bedienseite angebrachten Linearführung geführt wird. Wie insbesondere aus Fig. 2 dieser Schrift zu erkennen ist, deckt dieses Magazin in seiner gesamten Höhe das Druckwerk ab. Es muß daher dafür Sorge getragen werden, daß ein am oberen Ende des Druckwerkes angebrachter und bezüglich einer Farbkastenwalze an- und abstellbar gelagerter Farbkasten nicht in den Verfahrweg des Magazins gerät. Die verschwenkbare Lagerung des Magazins um die durch die Linearführungen vertikal verfahrbare Schwenkachse hat dabei die Funktion, das Magazin beim automatischen Druckplattenwechsel in eine tangentiale Position zum Plattenzylinder zu bringen.

Ein bezüglich einer Farbkastenwalze an- und abstellbar gelagerter Farbkasten ist aus der DE 4 012 949 C1 bekannt. Diese an- und abstellbare Lagerung eines Farbkastens gegenüber einer Farbkastenwalze dient bekanntlich dem Reinigen und der Wartung des Farbkastens bzw. den mit der Farbkastenwalze zusammenwirkenden Dosierelementen.

Aufgabe der vorliegenden Erfindung ist es daher, eine Lagerung für eine als Schutz vor den Druckwerkszylindern eines Druckwerkes einer Druckmaschine dienenden Einrichtung derartig weiterzubilden, so daß eine Behinderung der vertikalen Verfahrbarkeit der Einrichtung mit einen im oberen Teil des Druckwerkes angeordneten Farbkasten ausgeschlossen werden kann.

Gelöst wird diese Aufgabe durch die kennzeichnenden Merkmale von Anspruch 1. Weiterbildungen der Erfindung ergeben sich aus den Unteransprüchen.

Gemäß einer bevorzugten Ausführungsform der Erfindung sind die beiden Linearführungen für den Schutz bzw. das als Schutz dienende Magazin für den automatischen Druckplattenwechsel jeweils über ein Drehgelenk mit einem Seitenständer verbunden. Im oberen Bereich der Linearführung ist eine gelenkige Verbindung der Linearführung mit dem von der Farbkastenwalze an- und abstellbar gelagerten Farbkasten vorgesehen.

Durch diese Kopplung der An- bzw. Abstellbewegung des Farbkastens gegenüber der Farbkastenwalze mit den Linearführungen ergibt sich die Möglichkeit, den Schutz bzw. das als Schutz ausgebildete Magazin für den automatischen Druckplattenwechsel sehr großflächig auszuführen und andererseits auch eine sehr weit ausladende Abstellbewegung des Farbkastens gegenüber der Farbkastenwalze vorzusehen, ohne das dabei eine gegenseitige Behinderung eintritt.

Wird der Farbkasten zum Reinigen oder zu Wartungszwecken von der Farbkastenwalze abgestellt, so schwenken die Linearführungen aus ihrer im Normalzustand beispielsweise vertikalen Orientierung um einen bestimmten Winkel in Richtung Ausleger. Die vertikale Verfahrbarkeit des Schutzes bzw. des dem Druckplattenwechsel dienenden Magazins bleibt dabei voll erhalten. Der Schutz oder das Magazin kann durch die abgeschwenkten Linearführungen nach wie vor über die gesamte vorgesehene Verfahrstrecke nach oben geschoben werden.

Des weiteren erfolgt die Erläuterung eines Ausführungsbeispiels der Erfindung anhand der Zeichnungen.

Es zeigt:
- Fig. 1: die erfindungsgemäße Lagerung eines Druckplattenmagazins vor den Druckwerkszylindern, und
- Fig. 2 a,b): das Getriebeschema der erfindungsgemäßen Lagerung bei an- und abgestellten Farbkasten.

Figur 1 zeigt rein prinzipiell den zur Auslage weisenden Teil eines Druckwerks einer Bogenoffsetdruckmaschine in der Ansicht von der Bedienseite. Zwischen den beiden Seitenständern 1 sind in bekannter Weise eine Farbkastenwalze 2, hier nicht dargestellte weitere Farbwerkswalzen, ein Plattenzylinder 3 sowie ein Gummituchzylinder 4 gelagert. Über die Breite der Farbkastenwalze 2 erstreckt sich ein mit dieser zusammenwirkender Farbkasten 5. Der Farbkasten 5 ist über je ein an den Seitenständern 1 angebrachtes Gelenk 6, welches hier rein symbolisch als Gradschubgelenk dargestellt ist, an die Farbkastenwalze 2 an- und von dieser abstellbar. In Fig. 1 ist der Farbkasten 5 an die Farbkastenwalze 2 angestellt.

Die Auslegerseite des durch die beiden Seitenständer 1 getragenen Druckwerkes wird nahezu vollständig durch einen Schutz bzw. ein dem automatischen Druckplattenwechsel dienendes Magazin 7 abgedeckt. In Fig. 1 ist das Magazin 7 in der Normalposition dargestellt, d.h. es dient als Schutz vor Eingriffen in den Bereich der Druckwerkszylinder. Sowohl zwischen den Seitenständern 1 im Bereich des Plattenzylinders 3 sowie im Magazin 7 sind hier nicht dargestellte Einrichtungen angeordnet, vermittels denen eine auf dem Plattenzylinder 3 befindliche Druckplatte in das Magazin hinein und eine dort bereitgestellte neue Druckplatte dem Plattenzylinder 3 zuführbar ist.

Sowohl an den Seitenständern 1 der Antriebs- und Bedienseite ist eine Linearführung 8 angebracht, durch welche das Magazin 7 bzw. ein einfach als Abdeckblech ausgebildeter Schutz wie durch den Pfeil angedeutet im wesentlichen vertikal nach oben verfahren werden kann. In der oberen Position (in Fig. 1 gestrichelt dargestellt) besteht eine Zugänglichkeit zu den Farbwerkswalzen sowie dem Plattenzylinder 3 und dem Gummituchzylinder 4.

Die an der Antriebs- und Bedienseite das Magazin 7 bzw. den Schutz tragende Linearführungen 8 können in einfacher und in an sich bekannter Weise als je eine Schiene ausgebildet sein, in welche eine jeweils am Magazin 7 bzw. Schutz angebrachte weitere Schiene über Wälzkörper verfahrbar gelagert ist. Die Linearführungen 8 können auch als einfache Langnuten ausgeführt sein, in welche am Magazin 7 bzw. Schutz drehbar gelagerte Rollen geführt werden.

Die Linearführungen 8 an den Seitenständern 1 der Antriebs- und Bedienseite sind jeweils an ihrem unteren Ende über ein Drehgelenk 9 an den jeweiligen Seitenständern 1 angelenkt. An deren oberen Ende sind die beiden Linearführungen 8 über zwei weitere Drehgelenke 10 und 11 und eine Koppel 12 jeweils am Farbkasten 5 bzw. an mit diesem mitbewegten Teilen angelenkt.

Die Fig. 2a und b zeigen nochmal das getriebetechnische Prinzip der erfindungsgemäßen Aufhängung. In Fig. 2a ist der Farbkasten 5 an die Farbkastenwalze 2 angestellt, was der in Fig. 1 dargestellten Situation entspricht.

Die beiden jeweils über eine Koppel 12 mit dem Farbkasten 5 verbundenen Linearführungen 8 werden daher um eine durch die beiden Drehgelenke 9 gebildete Achse geschwenkt, wenn der Farbkasten 5 von der Farbkastenwalze 2 abgestellt wird, was in Fig. 2b gezeigt ist. Das über die derartig schwenkbar gelagerten Linearführungen 8 verfahrbar getragene Magazin 7 bzw. ein entsprechender Schutz kann somit auch bei von der Farbkastenwalze 2 abgestellten Farbkasten zwecks Zugang zu den Druckwerkszylindern nach oben verfahren werden. Das Magazin 7 bzw. der Schutz kann somit sich eng an die Auslegerseite des Druckwerkes anliegend angebracht werden, ohne daß sich eine Beschränkung im Abstellweg für den Farbkasten 5 bezüglich der Farbkastenwalze 2 ergibt.

Die Linearführungen 8 als Schwingen bilden jeweils über die Koppel 12 und dem über die Gelenke 6 bezüglich der Farbkastenwalze 2 an- und abstellbaren Farbkasten 5 ein Viergelenk, dessen Gestell jeweils der Seitenständer 1 der Antriebs- und Bedienseite ist. Diese mit den Seitenständern 1 gebildeten Viergelenke sind an der Antriebs- und Bedienseite identisch ausgeführt.

### Bezugszeichenliste

- 1: Seitenständer
- 2: Farbkastenwalze
- 3: Plattenzylinder
- 4: Gummituchzylinder
- 5: Farbkasten
- 6: Gelenk
- 7: Magazin bzw. Schutz
- 8: Linearführung
- 9: Drehgelenk
- 10: "
- 11: "
- 12: Koppel

## Patentansprüche

1. Aufhängung für eine als Schutz vor den Druckwerkszylindern einer Druckmaschine dienenden Einrichtung, insbesondere bei einer Bogenoffsetdruckmaschine, wobei die Einrichtung über je eine am Seitenständer der Antriebs- und der Bedienseite angebrachte Linearführung verfahrbar gelagert ist,
**dadurch gekennzeichnet**,
daß die Linearführungen (8) über je ein Drehgelenk (9) am jeweiligen Seitenständer (1) angelenkt sind, und daß die Linearführungen (8) jeweils mit einem bezüglich einer oberhalb der Druckwerkszylinder angeordneten Farbkastenwalze (2) an- und abstellbar gelagerten Farbkasten (5) gekoppelt sind.

2. Lagerung nach Anspruch 1,
**dadurch gekennzeichnet**,
daß die Linearführungen (8) jeweils über eine Koppel (12) und zwei Drehgelenke (10, 11) mit dem Farbkasten (5) gekoppelt sind.

3. Lagerung nach Anspruch 1 oder 2,
**dadurch gekennzeichnet**,
daß die als Schutz vor den Druckwerkszylindern dienende Einrichtung als eine dem automatischen Druckplattenwechsel dienendes Magazin (7) ausgebildet ist.

## Claims

1. Suspension for a device serving as a protection for the printing unit cylinders of a printing press, particularly in an offset sheet printing press, wherein the device is movably mounted via linear guides installed in each case on the side stands of the drive and operator's side, characterised in that the linear guides (8) are pivoted each via a rotary pivot (9) on the respective side stand (1) and that the linear guides (8) are coupled in each case respectively with an ink fountain (5) mounted so that it can be set on and off with respect to an ink fountain roller (2) arranged above the printing unit cylinders.

2. Mounting according to claim 1, characterised in that the linear guides (8) are in each case coupled via a link (12) and two rotary pivots (10, 11) with the ink fountain (5).

3. Mounting according to claim 1 or 2, characterised in that the device serving as protection for the printing unit cylinders is constructed as a magazine (7) serving for automatic printing plate change.

## Revendications

1. Suspension pour un dispositif de protection des cylindres d'une unité d'impression d'une machine d'impression, en particulier pour une machine d'impression offset à feuilles, le dispositif étant monté de façon déplaçable par l'intermédiaire d'à chaque fois un guide linéaire agencé sur le support latéral du côté d'entraînement et du côté de service,
caractérisée en ce que les guides linéaires (8) sont articulés à chaque fois par l'intermédiaire d'une charnière (9) au support latéral respectif (1), et en ce que les guides linéaires (8) sont couplés, à chaque fois, à un encrier (5) monté en pouvant se rapprocher et s'écarter d'un rouleau d'encrier (2) agencé au-dessus des cylindres de l'unité d'impression.

2. Suspension selon la revendication 1,
caractérisée en ce que les guides linéaires (8) sont couplés, à chaque fois, par l'intermédiaire d'une bielle (12) et de deux charnières (10,11), à l'encrier (5).

3. Suspension selon la revendication 1 ou 2,
caractérisée en ce que le dispositif de protection des cylindres de l'unité d'impression est réalisé sous forme d'un magasin (7) servant à l'échange automatique des plaques d'impression.
